# FASCICULE DE BREVET EUROPEEN

(11) **EP 2 526 595 B1**
(45) Date de publication et mention de la délivrance du brevet: **11.03.2015**
(21) Numéro de dépôt: 11704661.5
(22) Date de dépôt: 20.01.2011
(51) Int. Cl.: H01T 13/50

(54) **BOUGIE, SYSTEME D'ALLUMAGE, MOTEUR ET PROCEDE D'ALLUMAGE POUR LE MOTEUR**
ZÜNDKERZE, ZÜNDSYSTEM, MOTOR UND ZÜNDVERFAHREN FÜR DEN MOTOR
SPARK PLUG, IGNITION SYSTEM, ENGINE AND IGNITION METHOD FOR THE ENGINE

(30) Priorité: 22.01.2010 FR 1050434
(43) Date de publication de la demande: 28.11.2012
(73) Titulaire: Renault s.a.s., 92100 Boulogne-Billancourt (FR)
(72) Inventeur: MAKAROV, Maxime, F-78220 Viroflay (FR); JAFFREZIC, Xavier, F-78140 Velizy Villacoublay (FR); AGNERAY, André, F-92100 Boulogne Billancourt (FR); MALEK, Nadim, F-78000 Versailles (FR); PARIENTE, Marc, F-75018 Paris (FR); DELORAINE, Franck, F-92260 Fontenay aux Roses (FR)
(86) Numéro de dépôt international: PCT/FR2011/050103
(87) Numéro de publication internationale: WO 2011/089360

(56) Documents cités:
- FR-A1- 2 859 830
- FR-A1- 2 914 530

## Description

L'invention concerne une bougie d'allumage pour un milieu gazeux confiné présent, par exemple, dans un véhicule automobile et, en particulier, dans un moteur à combustion interne disposé sur le véhicule automobile.

Plus précisément, l'invention concerne, selon un premier de ses aspects, une bougie 1 illustrée sur la figure 1 et adaptée à enflammer un milieu gazeux confiné, la bougie 1 présentant un axe longitudinal AB et comprenant :
▪ une enveloppe externe 3 allongée selon l'axe (AB), présentant une première et une seconde extrémités 30,31 opposées axialement (appelées fréquemment ci-après respectivement « entrée » et « sortie ») et assurant une fonction de fixation de la bougie dans le milieu gazeux 2,
▪ un isolateur 4,
▪ une électrode 5 comportant une pointe 6 dépassant axialement de l'isolateur vers la seconde extrémité (31) de l'enveloppe externe 3,
▪ un résonateur série 7 comportant un bobinage inductif 73 interposé entre une borne d'alimentation 70 en courant alternatif d'excitation et une borne de sortie 72, le résonateur série présente une fréquence propre (F) comprise entre 3 MHz et 10 MHz,

L'électrode 5 ionise le milieu gazeux 2 lorsque le résonateur 7 série délivre à la borne de sortie 72 une surtension V, égale ou inférieure à 30KV en courant alternatif.

Le résonateur série comporte en outre favorablement :
∘ comme borne de sortie, un borne confondue avec l'électrode 5 à pointe 6, et/ou
∘ une borne de masse 71 isolée électriquement de la borne d'alimentation 70 et confondue avec l'enveloppe externe 3,
∘ une capacité 74 disposée en série avec le bobinage inductif 73 entre la borne de sortie 72 et la borne de masse 71.

Une telle bougie 1 est connue de l'homme du métier comme le montre, par exemple, la demande de brevet français FR 2 859 830. Cette dernière décrit un moteur à combustion interne comportant une culasse, un piston et un cylindre qui forment entre eux une chambre de combustion. La bougie 1 connue est actionnée par des moyens d'excitation qui alimentent en courant alternatif le résonateur série via la borne d'alimentation 70. La bougie 1 connue est utilisée pour allumer le milieu gazeux confiné qui est contenu dans la chambre de combustion..

Pour faire face aux contraintes de plus en plus strictes des normes antipollution, il s'avère pertinent de maîtriser davantage l'allumage du milieu gazeux confiné contenu dans la chambre de combustion. De ce fait, un compromis délicat doit être réalisé entre, d'une part, la surtension sélective de plus en plus élevée (délivrée par l'électrode 5 à pointe 6 pour faciliter l'allumage du milieu gazeux confiné), et, d'autre part, de préserver le moteur contre un court-circuit entre l'électrode 5 à pointe 6 et le piston ou la culasse pouvant endommager ce dernier et rendre le moteur inopérant.

La présente invention, qui s'appuie sur cette observation originale, a principalement pour but de proposer une bougie visant au moins à réduire l'une au moins des limitations précédemment évoquées. A cette fin, la bougie, par ailleurs conforme à la définition générique qu'en donne le préambule ci-dessus, est essentiellement caractérisé en ce que les caractéristiques suivantes sont vérifiées :
- la distance axiale (L1, fig.2) entre le bobinage inductif et une extrémité libre de la pointe est comprise entre 2 cm et 6 cm,
- ladite extrémité libre comporte au moins une première tête présentant un rayon de courbure (R1) égal ou inférieur à 250 µm.

Grâce à ces agencements, la bougie selon l'invention est apte à générer, depuis la première tête de la pointe, au moins une étincelle multifilamentaire ramifiée dans le milieu gazeux confiné. Cette étincelle multifilamentaire ramifiée comprend une pluralité des filaments qui occupent un volume dans le prolongement de l'axe longitudinal à l'extérieur de la première tête. Les filaments permettent d'enflammer le milieu gazeux confiné quasi instantanément de manière volumique, c'est-à-dire, dans plusieurs endroits à la fois, ce qui contribue à augmenter l'efficacité d'allumage par la bougie selon l'invention. En outre, les filaments présentent des températures qui varient entre environ 1000°C et environ 1500°C. Cela tend à augmenter la fiabilité d'allumage du milieu gazeux confiné par la bougie selon l'invention.

Selon un deuxième de ses aspects, l'invention concerne un système d'allumage comportant au moins une bougie selon l'invention et des moyens d'excitation adaptés à alimenter, via la borne d'alimentation, le résonateur série en courant alternatif d'excitation.

Selon un troisième de ses aspects, l'invention concerne un moteur à combustion interne comportant :
▪ une culasse, un piston et un cylindre adaptés à former une enveloppe interne d'une chambre de combustion, et
▪ un canal de liaison agencé dans l'enveloppe interne et adapté à lier la chambre de combustion avec l'extérieur du moteur,
ledit moteur utilisant le système d'allumage selon l'invention où le milieu gazeux confiné est contenu dans la chambre de combustion et où l'enveloppe externe est logée dans le canal de liaison.

Selon un quatrième de ses aspects, l'invention concerne un procédé d'allumage d'un mélange gazeux confiné, par le système d'allumage selon l'invention, dans le moteur à combustion interne selon l'invention. Le procédé d'allumage comporte :
▪ une étape d'excitation du résonateur série par les moyens d'excitation pendant une durée d'excitation comprise entre 20 µs et 2.10³ µs (20 ms), et
▪ une étape de montée de l'amplitude de la surtension sélective délivrée par le résonateur série à la borne de sortie avec une vitesse de montée comprise entre 2,5*10⁹ V/s et 5,0*10⁹ V/s, pendant un temps de montée compris entre 10 µs et 20 µs.

D'autres caractéristiques et avantages de l'invention ressortiront clairement de la description qui en est faite ci-après, à titre indicatif et nullement limitatif, en référence aux dessins annexés, dans lesquels :
la figure 1 représente de manière schématique en vue simplifiée en coupe longitudinale une bougie connue décrite dans la demande de brevet français FR 2 859 830 adaptée à être installée dans un moteur à combustion interne,
la figure 2 représente de manière schématique en vue simplifiée en coupe longitudinale un système d'allumage selon l'invention équipé d'une bougie selon l'invention installée dans un moteur à combustion interne selon l'invention,
la figure 3 représente de manière schématique en vue simplifiée agrandie une pointe (comportant une première tête) de la bougie illustrée sur la figure 2 présentant une décharge du type « couronne avec au moins une étincelle multifilamentaire ramifiée » produite, à proximité immédiate de la pointe (de la première tête de la pointe), dans un milieu gazeux confiné contenu dans une chambre de combustion du moteur, à distance du piston du moteur,
la figure 4 représente de manière schématique en vue simplifiée partielle de côté un mode de réalisation de la bougie selon l'invention dont la pointe comporte une première, une deuxième et une troisième têtes,
la figure 5 représente de manière schématique une courbe de tension entre deux électrodes disposé à distance l'un de l'autre dans le milieu gazeux confiné, en fonction de courant entre ces électrodes, ladite courbe de tension illustrant plusieurs régimes de fonctionnement possible de la bougie selon l'invention,
la figure 6 représente de manière schématique une succession des étapes d'une variante de procédé d'allumage selon l'invention.

La figure 1 représente une bougie connue décrite dans la demande de brevet français FR 2 859 830 et déjà commentée ci-dessus. De ce fait, elle n'est décrite ci-dessous.

Comme annoncé précédemment et illustré sur les figures 2-6, l'invention concerne une bougie 1 adaptée à enflammer un milieu gazeux 2 confiné. La bougie 1 présente un axe longitudinal AB et comprend :
▪ une enveloppe externe 3 (par exemple, formé par un manchon) allongée selon l'axe AB et présentant une entrée 30 et une sortie 31 frontales opposées axialement l'une à l'autre, l'enveloppe externe 3 assurant une fonction de fixation de la bougie 1 dans le milieu gazeux 2 confiné,
▪ un isolateur 4 constitué en matériau électriquement isolant disposé axialement dans l'enveloppe externe 3 et adapté à boucher la sortie 31 de l'enveloppe externe 3,
▪ une électrode 5 à pointe 6 isolée électriquement de l'enveloppe externe 3, l'électrode 5 traversant axialement l'isolateur 4 et comportant une pointe 6 dépassant axialement l'enveloppe externe 3 du côté de la sortie 31 de l'enveloppe externe 3,
▪ un résonateur 7 série comportant :
   ∘ une borne d'alimentation 70 en courant alternatif d'excitation,
   ∘ une borne de sortie 72 confondue avec l'électrode 5 à pointe 6, et
   ∘ un bobinage inductif 73 (qui présente une inductance donnée) logé dans l'enveloppe externe 3 entre la borne de sortie 72 et la borne d'alimentation 70.
   ∘ une borne de masse 71 isolée électriquement de la borne d'alimentation 70 et confondue avec l'enveloppe externe 3,
   ∘ une capacité 74 disposée en série avec le bobinage inductif 73 entre la borne de sortie 72 et la borne de masse 71.
L'électrode 5 à pointe 6 est adaptée à ioniser, par un champ électrique induit E, le milieu gazeux 2 confiné lorsque le résonateur 7 série délivre à sa borne de sortie 72 une surtension sélective V.

Le rapport entre, d'une part, la surtension sélective V à la borne de sortie 72 du résonateur 7 série et, d'autre part, la tension du courant alternatif d'excitation à la borne d'alimentation 70 du résonateur 7 série, définie le coefficient de surtension du résonateur 7 série. Plus le coefficient de surtension est élevé pour le courant alternatif d'excitation donné, plus le résonateur 7 série est efficace car il permet d'obtenir la surtension V plus forte avec le courant alternatif d'excitation donné ce qui contribue in fine à baisser la consommation électrique de la bougie 1.

Grâce au bobinage inductif 73 (qui présente une inductance donnée) logé dans l'enveloppe externe 3, le résonateur 7 série présente la géométrie plus compacte. En particulier, on réduit la distance entre le bobinage inductif 73 et la pointe 6 ce qui contribue, pour l'inductance donnée du bobinage inductif 73, à diminuer la capacité 74 du résonateur 7 série. Or, ce dernier présente une fréquence propre F inversement proportionnelle, pour l'inductance donnée du bobinage inductif 73, à la racine carrée de la capacité 74. Par conséquent, la réduction de la capacité 74 se traduit, pour l'inductance donnée du bobinage inductif 73, par l'augmentation de la fréquence propre F du résonateur 7 série et, in fine, par l'augmentation du coefficient de surtension du résonateur 7 série. En conclusion, la géométrie compacte du résonateur 7 série avec le bobinage inductif 73 logé dans l'enveloppe externe 3 permet, pour l'inductance donnée du bobinage inductif 73, d'augmenter la fréquence propre F du résonateur 7 série et, donc, son coefficient de surtension. En d'autres termes, la géométrie compacte du résonateur 7 série tend à réduire la consommation électrique de la bougie 1. En plus, la tension moindre du courant alternatif d'excitation à la borne d'alimentation 70 du résonateur 7 série contribue à réduire des risques de pertes électriques dans des circuits électriques en amont de la bougie 1.

Selon l'invention, la distance entre le bobinage inductif 73 et la pointe 6 est comprise entre 2 cm et 6 cm. La surtension sélective V à la borne de sortie 72 est égale ou inférieure à 30 KV en courant alternatif. La pointe 6 comporte à son extrémité 60 opposée à la sortie 31 de l'enveloppe externe 3 au moins une première tête 61 présentant un premier rayon R₁ de courbure égal ou inférieur à 250 µm. Le résonateur 7 série présente la fréquence propre F comprise entre 3 MHz et 10 MHz.

Grâce à ces agencements, la bougie 1 est apte à générer au moins une étincelle 600 multifilamentaire ramifiée générée depuis la première tête 61 de la pointe 6 et comprenant une pluralité des filaments 601 qui occupent un volume θ dans le prolongement de l'axe longitudinal AB à l'extérieur de la première tête 61. Comme illustré sur la figure 3, le volume θ occupé par les filaments 601 peut être inséré dans un cône ϕ (de préférence, dans un cône de révolution avec un axe de révolution coïncidant avec, par exemple, l'axe longitudinal AB) présentant un angle d'ouverture β du cône ϕ inférieur à 180° (β < 180°) et un sommet M confondu avec la première tête 61. Les filaments 601 permettent d'enflammer le milieu gazeux 2 confiné quasi instantanément de manière volumique, c'est-à-dire, dans plusieurs endroits à la fois, ce qui augmente l'efficacité de l'allumage par la bougie 1 et contribue à étouffer des détonations (claquages) pouvant accompagner l'allumage. En outre, les filaments 601 présentent des températures qui varient entre environ 1000°C et environ 1500°C. Cela tend à augmenter la fiabilité d'allumage du milieu gazeux 2 confiné par la bougie 1.

La distance axiale L1 entre le bobinage inductif 73 (extrémité inférieure 730) et l'extrémité libre 60 de la pointe 6 comprise entre 2 cm et 6 cm contribue à rendre le résonateur 7 série et, in fine, l'enveloppe externe 3 (et, par conséquent, la bougie 1 dans son ensemble) plus compacts.

L'allumage du milieu gazeux 2 confiné par l'étincelle 600 multifilamentaire ramifiée est facilité davantage lorsque le premier de coubure R₁ est, de préférence, compris entre 50 µm et 250 µm : 50 µm ≤R₁ ≤ 250 µm, et, en particulier, lorsque le premier rayon R₁ est égal à 100 µm : R₁ = 100 µm.

En outre, ces agencements contribuent à réduire :
▪ l'érosion de l'électrode 5 et, notamment, de sa pointe 6, lors du fonctionnement de la bougie 1, et
▪ la surtension sélective V à la sortie du résonateur 7 série nécessaire pour la production par la bougie 1 de l'étincelle 600 multifilamentaire ramifiée.

Comme illustré sur la figure 4, la pointe 6 est de forme tronconique présentant :
▪ à sa base 610, une dimension transversale L en section (typiquement un diamètre, pour une sa base cylindrique), et
▪ une hauteur H mesurée, selon l'axe (AB), entre ladite extrémité libre 60 et la base 610 (ici au niveau de l'extrémité inférieure de l'isolateur 4 ),

Le rapport entre la hauteur H et la dimension transversale L de la pointe 6 est compris entre 4,5 et 5,5. Par exemple, la hauteur H peut être comprise entre environ 5 mm et environ 12 mm (5 mm ≤ H ≤ 12 mm) ; la dimension transversale L (diamètre) peut être comprise entre environ 1 mm et environ 5 mm (1 mm ≤ H ≤ 5 mm).

Ces agencements contribuent à réduire :
▪ l'érosion de l'électrode 5 et, notamment, de sa pointe 6, lors du fonctionnement de la bougie 1, et
▪ la surtension sélective V à la sortie du résonateur 7 série nécessaire pour la production par la bougie 1 de l'étincelle 600 multifilamentaire ramifiée.

De préférence, la première tête 61 est disposée axialement sur la pointe 6. Cette dernière comporte à son extrémité 60 opposée à la sortie 31 de l'enveloppe externe 3 au moins une deuxième tête 62 présentant un deuxième rayon R₂ de courbure égal ou inférieur à 250 µm et/ou disposée latéralement à l'axe AB, (environ) aux deux tiers de la hauteur H de la pointe 6 depuis l'isolateur 4, la première et la deuxième têtes 61, 62 étant écartées l'une de l'autre d'un angle α compris entre 45° et 90°.

Grâce à ces agencements, il est possible d'augmenter davantage le volume θ occupé par les filaments 601 ce qui in fine tend à améliorer la fiabilité d'allumage du milieu gazeux 2 confiné par l'étincelle 600 multifilamentaire ramifiée de la bougie 1 en fonctionnement, en particulier lors d'un démarrage à froid.

Selon un deuxième de ses aspects (figure 2), l'invention concerne un système d'allumage 10 comportant au moins une bougie 1 selon l'invention et des moyens d'excitation 8 adaptés à alimenter, via la borne d'alimentation 70, le résonateur 7 série en courant alternatif d'excitation.

Ces agencements contribuent à contrôler davantage l'allumage du milieu gazeux 2 confiné.

De préférence, la durée τ d'excitation du résonateur 7 série par les moyens d'excitation 8 est comprise entre 20 µs et 2.10³ µs : 20 µs ≤ τ ≤ 20 ms. La vitesse ψ de montée de l'amplitude de la surtension sélective V délivrée par le résonateur 7 série à la borne de sortie 72 est comprise entre 2,5*10⁹ V/s et 5,0*10⁹ V/s : 2,5*10⁹ V/s ≤ ψ ≤ 5,0*10⁹ V/s. Le temps T de montée de l'amplitude de la surtension sélective V délivrée par le résonateur 7 série à la borne de sortie 72 est comprise entre 10 µs et 20 µs : 10 µs ≤ T ≤ 20 µs.

Ces agencements contribuent à augmenter un coefficient de qualité du résonateur 7 série. De ce fait, le résonateur 7 série présente, autour de sa fréquence de résonance, un pic de résonance plus étroit. Par conséquent, toute perturbation diélectrique autour de la pointe 61 due, par exemple, à la production par la bougie 1 (et, par conséquent, par le système d'allumage 10) de l'étincelle 600 multifilamentaire ramifiée, fait éloigner quasi immédiatement la fréquence propre F du résonateur 7 série de sa fréquence de résonance à laquelle il est piloté. De ce fait, la surtension sélective V délivrée par le résonateur 7 série à la borne de sortie 72 et, donc, sur la pointe 61, se trouve aussitôt diminuée ce qui empêche toute extension spatiale des filaments 601 de l'étincelle 600 multifilamentaire ramifiée, en particulier dans le prolongement de l'axe longitudinal AB. Grâce à ce mécanisme autorégulateur, il est possible d'ajuster (en attribuant le coefficient de qualité prédéfini à la bougie 1 lors de sa fabrication), le volume θ occupé par les filaments 601 (et, en particulier, l'étendue de l'étincelle 600 multifilamentaire ramifiée dans le prolongement de l'axe longitudinal AB) sans faire appel à des systèmes complexes visant la gestion en temps réel de la surtension sélective V à la borne de sortie 72 de la bougie 1. Or, la maîtrise de l'étendue spatiale des filaments 601 dans le prolongement de l'axe longitudinal AB à l'extérieur de la bougie 1 assure l'allumage contrôlé du milieu gazeux 2 confiné par le système d'allumage 10.

Selon un troisième de ses aspects, l'invention concerne un moteur 9 à combustion interne comportant :
▪ une culasse 90, un piston 91 et un cylindre 92 adaptés à former une enveloppe interne 93 d'une chambre de combustion 94, et
▪ un canal 95 de liaison agencé dans l'enveloppe interne 93 et adapté à lier la chambre de combustion 94 avec l'extérieur 96 du moteur 9,
ledit moteur 9 utilisant le système d'allumage 10 selon l'invention où le milieu gazeux 2 confiné est contenu dans la chambre de combustion 94 et où l'enveloppe externe 3 de la bougie 1 est logée dans le canal 95 de liaison. De préférence, l'enveloppe externe 3 et le canal 95 de liaison présentent chacun un filetage. Ainsi, l'enveloppe externe 3 peut être vissée dans le canal 95 de liaison.

Les dimensions linéaires réduites du résonateur 7 série rendent la bougie 1 (et, par conséquent, le système d'allumage 10) plus compacte et contribuent de ce fait à désencombrer le moteur 9 et à le rendre plus léger. Ces mesures contribuent in fine à augmenter un rendement du moteur 9 en assurant une puissance égale pour un poids inférieur de ce dernier pour faire face aux contraintes de plus en plus strictes des normes antipollution. En outre, cela rend plus aisé le montage de la bougie 1 (et, par conséquent, du système d'allumage 10) sur le moteur 9.

Avantageusement, le canal 95 de liaison peut être agencé dans la culasse 90, et au moins le piston 91 est lié à la borne de masse 71.

Grâce au canal 95 de liaison agencé dans la culasse 90, la bougie 1 (et, par conséquent, le système d'allumage 10) peut être montée sur la culasse 90 quasiment sans encombrer cette dernière. Cela répond à un besoin industriel de miniaturisation des moteurs 9 pour les rendre conformes aux normes antipollution de plus en strictes. Le fait de lier le piston 91 à la borne de masse 71 permet d'orienter le champ électrique induit E de manière privilégiée, par exemple, le long de l'axe longitudinal AB, directement dans chambre de combustion 94, sans faire appel à aucun autre moyen électrique spécifique (par exemple, sans utiliser aucune autre électrode spécifique disposée à distance de la pointe 6). Or, l'absence dudit moyen électrique spécifique contribue à rendre la bougie 1 (et, par conséquent, le système d'allumage 10) plus compacte et à désencombrer la culasse 90. Par conséquent, la bougie 1 (et, par conséquent, le système d'allumage 10) est mieux adaptée aux culasses 90 (et, in fine, aux moteurs 9) de petites tailles.

De préférence, le piston 91 et la pointe 6 (extrémité libre 60), sont, le long de l'axe AB, écartés l'un de l'autre d'au moins 0,5 cm, comme illustré à l'aide d'un écart-seuil référencé λ entre le piston 91 et la première tête 61 de la pointe 6 sur la figure 3 : λ ≥ 0,5 cm. Ceci devrait être vérifié en toutes circonstances de fonctionnement du moteur.

Les avantages procurés par ces agencements sont commentés ci-après à l'aide de la figure 5 qui illustre un exemple d'une courbe U de tension entre deux électrodes, par exemple, entre la pointe 6 de la bougie 1 et le piston 91, disposées à distance λ l'une de l'autre dans le milieu gazeux 2 confiné, par exemple, dans un mélange air-carburant, en fonction de courant entre ces électrodes 6, 91 (figure 3). Ladite courbe U présente :
▪ une première zone I observée entre les références O et I_{S2}, propre à l'absence de toute décharge entre deux électrodes,
▪ une deuxième zone II observée entre les références I_{S2} et C propre à la première décharge du type « couronne électrostatique » entre la pointe 6 de la bougie 1 et le piston 91. La première décharge ionise milieu gazeux 2 confiné qui peut, de ce fait, s'allumer. Cependant, la température d'environ quelques centaines de degrés Celsius (par exemple, environ 600°C) du milieu gazeux 2 confiné observée lors la première décharge entre la pointe 6 de la bougie 1 et le piston 91, est insuffisante en tant que telle pour produire l'allumage certain du milieu gazeux 2 confiné avec une fiabilité prédéfinie. C'est pourquoi l'allumage du milieu gazeux 2 confiné à l'aide de la première décharge n'est pas satisfaisant,
▪ une troisième zone III observée entre les références C et I_{S1}, propre à la deuxième décharge du type « couronne présentant au moins une étincelle multifilamentaire ramifiée » (comme celle référencée 600 sur les figures 2-3) qui évolue dans un volume borné (comme celui référencé θ sur la figure 3) à proximité immédiate de l'un des deux électrodes, à distance de l'autre des deux électrodes, et
▪ une quatrième zone IV observée entre les références I_{S1} et Y, propre à une troisième décharge du type « arc électrique de nature sensiblement monofilamentaire, non ramifié », la deuxième décharge étant produite entre lesdites électrodes liées entre elles lors de la deuxième décharge par ledit arc électrique.

Grâce à l'écart-seuil axial λ entre l'extrémité libre 60 de la pointe 6 de la bougie 1 et le piston 91 supérieur à 0,5 cm, la bougie 1 au cours de son fonctionnement présente uniquement la deuxième décharge, propre à la troisième zone III sur la figure 5, avec l'étincelle 600 multifilamentaire ramifiée qui évolue dans le volume θ à proximité immédiate de la pointe 61 de sorte que les filaments 601 restent confinés dans ledit volume θ, à distance δ du piston 91. Ainsi, il est possible d'enflammer le milieu gazeux 2 confiné (tel que le mélange air-carburant présent dans la chambre de combustion 94) quasi instantanément de manière volumique sans produire des détonations (cliquetis) pouvant altérer le moteur 9 (et, en particulier, fragiliser la culasse 90 et/ou le piston 91, et/ou le cylindre 92), ni endommager le piston 91 par les filaments 601 présentant la température entre environ 1000°C et environ 1500°C. Cette dernière est a priori suffisante en tant que telle pour produire l'allumage certain (avec la fiabilité prédéfinie) du milieu gazeux 2 confiné. En d'autres termes, l'écart-seuil λ entre la pointe 6 de la bougie 1 et le piston 91 supérieur à 0,5 cm permet d'éviter a priori à la bougie 1 (et, par conséquent, au système d'allumage 10 et, plus généralement, au moteur 9) de fonctionner :
▪ soit sans décharge (première zone I sur la figure 5) ce qui est insatisfaisant car rend le moteur 9 inopérant,
▪ soit avec la première décharge (deuxième zone II sur la figure 5) qui ne permet pas d'allumer le milieu gazeux 2 confiné avec la fiabilité prédéfinie (notamment lors du démarrage du moteur 9 à froid) au moins à cause la température insuffisante (par exemple, d'environ 600°C) en tant que telle du milieu gazeux 2 confiné. Cela conduit, entre autres, à une usure accélérée du moteur 9 ce qui est insatisfaisant,
▪ soit avec la troisième décharge (quatrième zone IV sur la figure 5) avec l'arc électrique (court-circuit) entre la pointe 61 et le piston 91 ce qui est aussi insatisfaisant. En effet, la troisième décharge n'assure pas l'allumage certain du milieu gazeux 2 confiné notamment lors du démarrage du moteur 9 à froid : la nature sensiblement monofilamentaire, non ramifié de l'arc électrique ne permet de chauffer un volume (du milieu gazeux 2 confiné) suffisant pour enflammer à froid ledit milieu gazeux 2 confiné. En plus, même lorsque le milieu gazeux 2 confiné est suffisamment chauffé lors des régimes de fonctionnement du moteur 9 autres que celui du démarrage à froid, l'arc électrique monofilamentaire non ramifié issu de la troisième décharge tend à allumer le milieu gazeux 2 confiné de manière non volumique mais uniquement dans le voisinage immédiat de l'arc. Enfin, la troisième décharge conduit à terme à une érosion certaine du piston 91 par l'arc électrique (court-circuit) ce qui rend le moteur 9 inopérant.

Selon un quatrième de ses aspects, l'invention concerne un procédé d'allumage Z d'un mélange gazeux 2 confiné, par le système d'allumage 10 selon l'invention, dans le moteur 9 à combustion interne selon l'invention. Le procédé d'allumage comporte (figure 6) :
▪ au moins une étape de montée Z1 de l'amplitude de la surtension sélective V délivrée par le résonateur 7 série à la borne de sortie 72 avec une vitesse ψ de montée comprise entre 2,5*10⁹ V/s et 5,0*10⁹ V/s : 2,5*10⁹ V/s ≤ ψ ≤ 5,0*10⁹ V/s, pendant un temps T de montée compris entre 10 µs et 20 µs : 10 µs ≤ T ≤ 20 µs, et
▪ au moins une étape d'excitation Z2 du résonateur 7 série par les moyens d'excitation 8 pendant une durée τ d'excitation comprise entre 20 µs et 2.10³ µs : 20 µs ≤ τ ≤ 20 ms.

Ce mode de fonctionnement contribue à augmenter le coefficient de qualité du résonateur 7 série et, comme déjà évoqué ci-dessus, à rendre autorégulé le mécanisme de maintien de la deuxième décharge (régime propre à la troisième zone III sur la figure 5) sans faire appel à des systèmes complexes visant la gestion en temps réel de la surtension sélective V à la borne de sortie 72 de la bougie 1. Cela contribue in fine à contrôler davantage l'allumage du milieu gazeux 2 confiné par la bougie 1 selon l'invention (et, par conséquent, par le système d'allumage 10 selon l'invention).

De préférence, le procédé d'allumage comporte, pendant un cycle de compression C du moteur 9, au moins deux étapes de délivrance de la surtension sélective V par le résonateur 7 série sur la borne de sortie 72.

Ce mode de fonctionnement contribue à fiabiliser l'allumage par la bougie 1 selon l'invention (et, par conséquent, par le système d'allumage 10 selon l'invention) du milieu gazeux 2 confiné (mélange air-carburant) dans la chambre de combustion 94 du moteur 9 quel que soit le régime de fonctionnement de ce dernier et, en particulier, lors d'un démarrage à froid dudit moteur 9.

## Revendications

1. Bougie (1) adaptée à enflammer un milieu gazeux (2), la bougie (1) présentant un axe longitudinal (AB) et comprenant :
▪ une enveloppe externe (3) allongée selon l'axe (AB), présentant une première et une seconde extrémités (30,31) opposées axialement et assurant une fonction de fixation de la bougie (1) dans le milieu gazeux (2),
▪ un isolateur (4),
▪ une électrode (5) comportant une pointe (6) dépassant axialement de l'isolateur (4) vers la seconde extrémité (31) de l'enveloppe externe (3),
▪ un résonateur série (7) comportant un bobinage inductif (73) interposé entre une borne d'alimentation (70) en courant alternatif d'excitation et une borne de sortie (72), le résonateur (7) série présentant une fréquence propre (F) comprise entre 3 MHz et 10 MHz,
l'électrode (5) ionisant le milieu gazeux (2) lorsque le résonateur (7) série délivre à la borne de sortie (72) une surtension (V), égale ou inférieure à 30 KV en courant alternatif,
**caractérisée en ce que** les caractéristiques suivantes sont vérifiées :
- la distance axiale (L1) entre le bobinage inductif (73) et une extrémité libre (60) de la pointe (6) est comprise entre 2 cm et 6 cm,
- ladite extrémité libre (60) comporte au moins une première tête (61) présentant un rayon (R1) de courbure égal ou inférieur à 250 µm.

2. Bougie (1) selon la revendication 1, **caractérisée en ce que** la pointe (6) est de forme tronconique.

3. Bougie (1) selon l'une des revendications 1 à 2, **caractérisée en ce que** la pointe (6) présente :
▪ à sa base (610), une dimension transversale (L) en section, et
▪ une hauteur (H) mesurée, selon l'axe (AB), entre ladite extrémité libre (60) et la base (610),
le rapport entre la hauteur (H) et ladite dimension transversale (L) étant compris entre 4,5 et 5,5.

4. Bougie (1) selon l'une des revendications précédentes, **caractérisée en ce que** la première tête (61) est disposée axialement sur la pointe (6), laquelle comporte au moins une deuxième tête (62) disposée latéralement à l'axe (AB), la première et la deuxième têtes (61,62) étant écartées l'une de l'autre d'un angle (α) compris entre 45° et 90°.

5. Bougie (1) selon la revendication 4, **caractérisée en ce que** la deuxième tête (62) présente un rayon de courbure (R₂) égal ou inférieur à 250 µm et/ou est disposée environ aux deux tiers de la hauteur (H) de la pointe (6) depuis l'isolateur (4).

6. Système d'allumage (10) comportant au moins une bougie (1) selon l'une des revendications précédentes et des moyens d'excitation (8) alimentant, via la borne d'alimentation (70), le résonateur (7) série en courant alternatif d'excitation.

7. Moteur (9) à combustion interne comportant :
▪ une culasse (90), un piston (91) et un cylindre (92) adaptés à former une enveloppe interne (93) d'une chambre de combustion (94), et
▪ un canal (95) agencé dans l'enveloppe interne (93),
ledit moteur (9) utilisant le système d'allumage (10) selon la revendication 6 où le milieu gazeux (2) est contenu dans la chambre de combustion (94) et où la bougie (1) est logée dans le canal (95).

8. Moteur (9) à combustion interne selon la revendication 7, **caractérisé en ce que** le canal (95) de liaison est agencé dans la culasse (90), et **en ce que** le piston (91) est lié à une borne de masse (71).

9. Moteur (9) à combustion interne selon la revendication 7 ou 8, **caractérisé en ce que** le piston (91) et la pointe (6) sont écartés l'un de l'autre d'au moins 0,5 cm, en toutes circonstances de fonctionnement du moteur.

10. Procédé d'allumage (Z) d'un mélange gazeux (2), par une bougie selon l'une des revendications 1 à 5, ou par le système d'allumage (10) selon la revendication 6, dans le moteur (9) à combustion interne selon l'une des revendications 7 à 9, **caractérisé en ce qu'**il comporte :
▪ une étape (Z1) de montée de l'amplitude de la surtension (V) délivrée par le résonateur (7) série à la borne de sortie (72) avec une vitesse (ψ) de montée comprise entre 2,5*10⁹ V/s et 5,0*10⁹ V/s, pendant un temps (T) de montée compris entre 10 µs et 20 µs et,
▪ une étape d'excitation (Z2) du résonateur (7) série pendant une durée (τ) d'excitation comprise entre 20 µs et 2.10³ µs.

11. Procédé d'allumage (Z) selon la revendication 10, **caractérisé en ce qu'**il comporte, pendant un cycle de compression (C) du moteur, au moins deux étapes de délivrance de la surtension (V) par le résonateur (7) série sur la borne de sortie (72).

## Patentansprüche

1. Zündkerze (1), die geeignet ist ein gasförmiges Medium (2) zu zünden, wobei die Zündkerze (1) eine Längsachse (AB) aufweist und umfasst:
▪ eine äußere längliche Hülle (3) entlang der Achse (AB), die ein erstes und ein zweites axial gegenüberliegendes Ende (30, 31) aufweist und eine Funktion der Befestigung der Zündkerze (1) in dem gasförmigen Medium (2) gewährleistet,
▪ einen Isolator (4),
▪ eine Elektrode (5), umfassend eine Spitze (6), die axial über den Isolator (4) zum zweiten Ende (31) der äußeren Hülle (3) hinausragt,
▪ einen seriellen Resonator (7), umfassend eine Induktionswicklung (73), die zwischen einer Versorgungsklemme (70) mit Wechselerregerstrom und einer Ausgangsklemme (72) angeordnet ist, wobei der serielle Resonator (7) eine Eigenfrequenz (F) zwischen 3 MHz und 10 MHz aufweist,
wobei die Elektrode (5) das gasförmige Medium (2) ionisiert, wenn der serielle Resonator (7) an der Ausgangsklemme (72) eine Überspannung (V) gleich oder kleiner als 30 kV Wechselstrom liefert,
**dadurch gekennzeichnet, dass** die folgenden Merkmale überprüft werden:
- der Axialabstand (L1) zwischen der Induktionswicklung (73) und einem freien Ende (60) der Spitze (6) beträgt zwischen 2 cm und 6 cm,
- das freie Ende (60) umfasst mindestens einen ersten Kopf (61), der einen Krümmungsradius (R1) gleich oder kleiner als 250 µm aufweist.

2. Zündkerze (1) nach Anspruch 1, **dadurch gekennzeichnet, dass** die Spitze (6) von kegelstumpfartiger Form ist.

3. Zündkerze (1) nach einem der Ansprüche 1 bis 2, **dadurch gekennzeichnet, dass** die Spitze (6) aufweist:
▪ an ihrer Basis (610) eine Querabmessung (L) im Querschnitt, und
▪ eine Höhe (H), gemessen entlang der Achse (AB) zwischen dem freien Ende (60) und der Basis (610),
wobei das Verhältnis zwischen der Höhe (H) und der Querabmessung (L) zwischen 4,5 und 5,5 beträgt.

4. Zündkerze (1) nach einem der vorhergehenden Ansprüche, **dadurch gekennzeichnet, dass** der erste Kopf (61) axial auf der Spitze (6) angeordnet ist, welche mindestens einen zweiten Kopf (62) umfasst, der seitlich zur Achse (AB) angeordnet ist, wobei der erste und der zweite Kopf (61, 62) voneinander um einen Winkel (α) zwischen 45° und 90° entfernt sind.

5. Zündkerze (1) nach Anspruch 4, **dadurch gekennzeichnet, dass** der zweite Kopf (62) einen Krümmungsradius (R₂) gleich oder kleiner als 250 µm aufweist und/oder ungefähr auf zwei Drittel der Höhe (H) der Spitze (6) vom Isolator (4) angeordnet ist.

6. Zündsystem (10), umfassend mindestens eine Zündkerze (1) nach einem der vorhergehenden Ansprüche und Erregermittel (8), die über die Versorgungsklemme (70) den seriellen Resonator (7) mit Wechselerregerstrom versorgen.

7. Verbrennungsmotor (9), umfassend:
▪ einen Zylinderkopf (90), einen Kolben (91) und einen Zylinder (92), die dazu vorgesehen sind, eine innere Hülle (93) einer Brennkammer (94) zu bilden, und
▪ einen Kanal (95), der in der inneren Hülle (93) vorgesehen ist,
wobei der Motor (9) das Zündsystem (10) nach Anspruch 6 verwendet, bei dem das gasförmige Medium (2) in der Brennkammer (94) enthalten ist, und bei dem die Zündkerze (1) in dem Kanal (95) angeordnet ist.

8. Verbrennungsmotor (9) nach Anspruch 7, **dadurch gekennzeichnet, dass** der Verbindungskanal (95) in dem Zylinderkopf (90) angeordnet ist, und dass der Kolben (91) mit einer Masseklemme (71) verbunden ist.

9. Verbrennungsmotor (9) nach Anspruch 7 oder 8, **dadurch gekennzeichnet, dass** der Kolben (91) und die Spitze (6) voneinander mindestens 0,5 cm unter allen Betriebsumständen des Motors entfernt sind.

10. Zündverfahren (Z) eines gasförmigen Gemisches (2) durch eine Zündkerze nach einem der Ansprüche 1 bis 5, oder durch das Zündsystem (10) nach Anspruch 6 in dem Verbrennungsmotor (9) nach einem der Ansprüche 7 bis 9, **dadurch gekennzeichnet, dass** es umfasst:
▪ einen Schritt (Z1) des Erhöhens der Amplitude der Überspannung (V), die vom seriellen Resonator (7) an die Ausgangsklemme (72) geliefert wird, mit einer Anstiegsgeschwindigkeit (ψ) zwischen 2,5*10⁹ V/s und 5,0*10⁹ V/s während einer Anstiegszeit (T) zwischen 10 µs und 20 µs, und
▪ einen Schritt (Z2) der Erregung des seriellen Resonators (7) während einer Erregungsdauer (τ) zwischen 20 µs und 2.10³ µs.

11. Zündverfahren (Z) nach Anspruch 10, **dadurch gekennzeichnet, dass** es während eines Kompressionszyklus (C) des Motors mindestens zwei Schritte der Lieferung der Überspannung (V) durch den seriellen Resonator (7) an die Ausgangsklemme (72) umfasst.

## Claims

1. Spark plug (1) adapted for igniting a gaseous atmosphere (2), the spark plug (1) having a longitudinal axis (AB) and comprising:
▪ an outer housing (3) extending along the axis (AB), having a first and a second extremity (30, 31), axially opposed and providing a fixing function for the spark plug (1) in the gaseous atmosphere (2),
▪ an insulator (4)
▪ an electrode (5) comprising a spike (6) axially projecting from the insulator (4) towards the second extremity (31) of the outer housing (3),
▪ a serial resonator (7) comprising an induction winding (73) interposed between a supply terminal (70) supplying excitation alternating current, and an output terminal (72), the serial resonator (7) having a specific frequency (F) comprised between 3 MHz and 10 MHz,
the electrode (5) ionizing the gaseous atmosphere (2) when the serial resonator (7) delivers an overvoltage (V) to the output terminal (72), the overvoltage (V) being no higher than 30 kV of alternating current,
**characterized in that** the following characteristics have been verified:
- the axial distance (L1) between the induction winding (73) and a free extremity (60) of the spike (6) is comprised between 2 cm and 6 cm,
- said free extremity (60) comprises at least one first head (61) having a radius (R1) with a curvature no larger than 250 µm.

2. Spark plug (1) according to Claim 1, **characterized in that** the spike (6) has a tapered shape.

3. Spark plug (1) according to either of Claims 1 and 2, **characterized in that** the spike (6) comprises:
▪ at its base (610), a lateral dimension (L) in section, and
▪ a height (H) measured along the axis (AB) between said free extremity (60) and the base (610),
the ratio between the height (H) and said lateral dimension (L) being comprised between 4.5 and 5.5.

4. Spark plug (1) according to one of the preceding claims, **characterized in that** the first head (61) is installed axially on the spike (6), which comprises at least one second head (62), installed lateral to the axis (AB), the first and the second heads (61, 62) being separated one from the other by an angle (a) of between 45° and 90°.

5. Spark plug (1) according to Claim 4, **characterized in that** the second head (62) has a radius of curvature (R₂) no larger than 250 µm and/or is installed at approximately two thirds of the height (H) of the spike (6) from the insulator (4).

6. Ignition system (10) comprising at least one spark plug (1) according to one of the preceding claims and excitation means (8) supplying the serial resonator (7) with excitation alternating current via the supply terminal (70).

7. Internal combustion engine (9), comprising:
▪ a cylinder head (90), a piston (91) and a cylinder (92) adapted for constituting an inner housing (93) of a combustion chamber (94), and
▪ a channel (95) made in the inner housing (93), said engine (9) using the ignition system (10) according to Claim 6 wherein the gaseous atmosphere (2) is contained in the combustion chamber (94) and wherein the spark plug (1) is fixed in the channel (95).

8. Internal combustion engine (9) according to Claim 7, **characterized in that** the linking channel (95) is made in the cylinder head (90) and **in that** the piston (91) is connected to an earth terminal (71).

9. Internal combustion engine (9) according to Claim 7 or 8, **characterized in that** the piston (91) and the spike (6) are separated one from the other by at least 0.5cm, in every engine operating circumstance.

10. Method (Z) of igniting a gaseous mixture (2) by a spark plug according to one of Claims 1 to 5, or by the ignition system (10) according to Claim 6 in the internal combustion engine (9) according to one of Claims 7 to 9, **characterized in that** it comprises:
▪ a build-up stage (Z1) of the amplitude of the overvoltage (V) delivered by the serial resonator (7) to the output terminal (72) at a build-up rate (ψ) of between 2.5*10⁹ V/s and 5.0*10⁹ V/s for a build-up period (T) of between 10 µs and 20 µs and
▪ an excitation stage (Z2) of the serial resonator (7) during an excitation period (τ) comprised between 20 µs and 2*10³ µs.

11. Ignition method (Z) according to Claim 10, **characterized in that** it comprises, during an engine compression cycle (C), at least two stages of delivery of the overvoltage (V) by the serial resonator (7) to the output terminal (72).
